# FASCICULE DE BREVET EUROPEEN

(11) **EP 1 327 728 B1**
(45) Date de publication et mention de la délivrance du brevet: **17.05.2006**
(21) Numéro de dépôt: 03360004.0
(22) Date de dépôt: 10.01.2003
(51) Int. Cl.: E04C 3/07, E04B 7/02, E04D 12/00

(54) **Structure de support en éléments profilés**
Tragwerk aus Profilelementen
Supporting structure with profiled elements

(30) Priorité: 15.01.2002 FR 0200431
(43) Date de publication de la demande: 16.07.2003
(73) Titulaire: Profil du Futur (Société Anonyme), 68180 Horbourg-Wihr (FR)
(72) Inventeur: Munier, Francis, 68000 Colmar (FR)
(74) Mandataire: Nuss, Pierre

(56) Documents cités:
- GB-A- 269 203
- US-A- 3 606 418
- US-A- 4 106 253
- US-A- 4 616 453

## Description

La présente invention concerne le domaine du bâtiment, en particulier des bâtiments industriels ou d'habitation à structure métallique et a pour objet une structure de support en éléments profilés.

Actuellement, les structures de support de bâtiments à structure métallique, telles que les pannes pour toitures, les lisses pour bardages, les solives pour planchers, ainsi que tous les autres éléments structurels porteurs, sont généralement réalisées sous forme de profils de formes géométriques diverses, réalisés par profilage à froid ou par laminage à chaud. A cet effet, on distingue essentiellement deux types de profils, suivant leur comportement mécanique, à savoir les profils fermés en forme de tubes et les profils ouverts du type profils en I, en C, en Z, etc...

Les profils fermés présentent une grande rigidité en flexion dans les deux sens, ainsi qu'en torsion et ne sont, de ce fait, pas exposés à un risque d'instabilité par déversement. Par contre, les profils ouverts présentent habituellement une importante rigidité en flexion dans un sens, alors que dans l'autre sens cette rigidité est faible. De même, la rigidité en torsion de tels profils est également faible, occasionnant ainsi leur instabilité par déversement.

Pour l'obtention de caractéristiques mécaniques améliorées, en utilisant les gammes de produits existant actuellement, il a été proposé d'assembler ces produits, généralement de manière inversée. Ainsi, sont réalisés des profils symétriques par assemblage de profils de base identiques dos à dos, ce qui a pour effet d'améliorer leur comportement en torsion et/ou en flexion.

Cependant, de tels modes de réalisation entraînent une augmentation substantielle du poids des profils obtenus, de sorte qu'il subsiste un effet pénalisant par rapport à l'augmentation des performances obtenues.

En outre, ces profils connus ne sont généralement pas emboîtables en respectant une hauteur prédéterminée et doivent être reliés entre eux par un éclissage, la hauteur des profils d'un type donné étant pratiquement toujours identique. Un tel éclissage est réalisé par l'intermédiaire d'une pièce de section différente rapportée entre les profils, généralement sur leur flanc vertical, et présentant souvent des caractéristiques mécaniques inférieures à celles des profils qu'elle relie, l'ensemble des efforts appliqués passant essentiellement dans les moyens d'assemblage de l'éclisse et des profils, à savoir dans des vis ou des boulons. Il en résulte qu'une structure ainsi réalisée peut présenter des points d'affaiblissement préjudiciable à leur bonne tenue dans le temps sous toutes les conditions atmosphériques.

On connaît également, par US-A-4 106 253, des liteaux métalliques sous forme de profilés, qui ne peuvent pas s'emboîter, la continuité entre ces liteaux étant assurée par l'intermédiaire d'éclisses intérieures.

Les profilés selon ce document sont très spécifiques et servent uniquement à la fixation de tuiles en toiture. Ils ne sont pas applicables à d'autres types de couverture, ni aux contraintes liés à des bâtiments industriels, du fait qu'ils ne peuvent former une structure de support pouvant être porteuse.

Par ailleurs, GB-A-269 203 décrit un dispositif de fixation de plaques de verre qui assure une fonction d'étanchéité et qui est essentiellement constitué par un assemblage de profilés de nature différente, qui ne sont en aucun cas emboîtables.

La présente invention a pour but de pallier ces inconvénients en proposant une structure de support en éléments profilés permettant l'obtention d'une continuité de surface entre des profils aboutés, sans risque de déformation sous charge et sans adjonction de pièce supplémentaire.

A cet effet, la structure de support en éléments profilés, montée sur des poutres d'infrastructure, est caractérisée en ce qu'elle est essentiellement constituée par des éléments profilés présentant des hauteurs différentes et une section transversale en forme de chapeau, constante.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en perspective d'une structure de support conforme à l'invention ;
la figure 2 est une vue analogue à celle de la figure 1 d'une variante de réalisation de l'invention ;
les figures 3 et 4 représentent, en perspective, deux modes de réalisation de liaison entre des éléments profilés ;
la figure 5 est une vue en perspective représentant un montage de caisson, et
la figure 6 est une vue analogue à celle de la figure 4 représentant une variante de réalisation de l'extrémité des éléments profilés.

Le mode de réalisation de liaison entre des éléments profilés présentant des hauteurs identiques, comme le montrent la figure 3, 5 et 6, n'est pas couvert par les revendications mais est utile à la comprehension de l'invention.

Conformément à l'invention et comme le montrent plus particulièrement, à titre d'exemple, les figures 1 et 2 des dessins annexés, la structure de support en éléments profilés, qui est montée sur des poutres d'infrastructure 1, est essentiellement constituée par des éléments profilés 2, 3 présentant des hauteurs différentes et une section transversale en forme de chapeau, constante.

Comme le montrent les figures des dessins annexés, les éléments profilés 2 et 3 présentent une section transversale identique en forme de chapeau, section dont la plage 21, 31 est pourvue d'au moins un raidisseur 22, 32 et dont les âmes latérales 23, 33 sont également pourvues chacune d'au moins un raidisseur 24, 34, les semelles 25, 35 étant pourvues chacune d'un moyen extérieur de raidissage 26, 36. Ainsi, il est possible de réaliser une continuité parfaite avec des profils 2 et 3 de hauteur identique ou variable, par chevauchement ou emboîtement total ou partiel, les seuls décalages en hauteur étant dus à l'épaisseur de la matière constitutive desdits profils 2 et 3.

De préférence, la plage 21, 31 est pourvue de deux raidisseurs 22, 32 en forme de nervures longitudinales formant des sillons en U ou en V, ces nervures longitudinales étant avantageusement disposées près des plis de liaison aux âmes latérales 23, 33. Ainsi, il subsiste entre les raidisseurs 22, 32 un espace libre pouvant permettre, notamment, la fixation d'éléments d'assemblage, tels que des boulons, des vis auto-taraudeuses, des clous. Les nervures longitudinales en forme de sillons en U ou en V constituant les raidisseurs 22, 32 permettent d'améliorer notablement la résistance au voilement local de la plage 21, 31. Chaque raidisseur 24, 34 prévu dans les âmes latérales 23, 33 se présente sous forme d'un épaulement ménagé dans lesdites âmes 23, 33. Ainsi, les âmes latérales 23, 33 se présentent sous forme de raidisseurs du type en Z.

Selon une caractéristique de l'invention, plusieurs raidisseurs 24, 34 peuvent être prévus sur chaque âme latérale 23, 33. Un tel mode de réalisation permet l'obtention d'une résistance accrue contre le voilement desdites âmes latérales.

Les raidisseurs 24, 34 des âmes latérales 23, 33 présentent, pour tous les profils 2, 3, une distance constante par rapport à la plage 21, 31 correspondante desdits profils 2, 3, les raidisseurs 22, 32 desdites plages 21, 31 étant disposés à intervalles constants et identiques sur celles-ci. Ainsi, un profil 3 de relativement faible hauteur (figures 1 et 4), peut s'appuyer sur un profil 2 de hauteur plus importante, les raidisseurs 34 des âmes latérales 33 s'appuyant alors simplement sur les raidisseurs 24 correspondants du profil 2 de plus grande hauteur.

Enfin, les moyens extérieurs de raidissage 26 36 prévus sur les semelles 25, 35, prolongeant les extrémités des âmes latérales 23, 33 du côté opposé à la plage 21, 31, se présentent sous forme de bords relevés. Ces bords relevés formant les moyens extérieurs de raidissage 26, 36 ont pour effet d'accentuer la résistance à la flexion et au voilement des semelles 25, 35.

L'assemblage de deux profils 2 et/ou 3de hauteurs différentes peut ensuite être réalisé, de manière connue, comme le montrent les figures 1 et 3, par boulonnage ou vissage au niveau des plages 21, 31. Le nombre de vis ou de boulons est fonction des sollicitations auxquelles sont soumis les assemblages.

Un mode de réalisation d'une structure avec emboîtement de profils de hauteurs différentes peut être envisagé pour la réalisation de toitures ou de façades sans création d'un décalage de niveau.

La fixation des profils 2, 3 conformes à l'invention sur les poutres d'infrastructure 1 peut être réalisée par mise en oeuvre de boulons ou de vis auto-taraudeuses fixant l'extrémité desdits profils 2, 3 à cette dite poutre 1.

Comme le montre la figure 1 des dessins annexés, une continuité sur appuis est obtenue par un chevauchement des profils 2 et 3 avec prolongation de part et d'autre des poutres 1 d'infrastructure. Le degré de raideur d'assemblage peut être obtenu, soit en variant la longueur des débords desdits profils sur les poutres 1, soit en variant les hauteurs des profils 2 et 3.

La figure 2 des dessins annexés représente un montage de profils 2, dans lequel lesdits profils 2 sont aboutés au niveau de leur appui sur les poutres 1, le liaisonnement entre les profils 2 étant assuré par l'intermédiaire d'une pièce d'appui et de fixation sur les poutres 1, non représentée.

Selon une autre caractéristique de l'invention, chaque profil 2 peut être pourvu, dans les travées les plus sollicitées, d'un profil de renforcement (3) de longueur variable en fonction du renforcement recherché. Un tel renforcement peut être réalisé tout en conservant l'alignement de la plage des profils, en agissant uniquement sur leur longueur et sur leur hauteur.

La figure 5 des dessins annexés représente une application de l'invention, dans laquelle un profil 2 est pourvu d'une portion de profil 2', appelée caisson, fixée sous ses semelles 25, par l'intermédiaire des semelles 25' de cette portion de profil 2' au moyen de vis auto-taraudeuses 4 ou analogues. Un tel montage permet l'accrochage de diverses charges telles que des tuyauteries ou des canalisations dans des caissons profilés.

Selon une autre caractéristique de l'invention et comme le montre la figure 6 des dessins annexés, chaque extrémité des éléments profilés 2 et 3 est avantageusement pourvue, outre de perçages techniques 5 à 7 assurant la continuité entre deux éléments profilés 2 et/ou 3, de deux perçages supplémentaires 8 et 9, respectivement de plus grand diamètre et de plus faible diamètre, le perçage 8 étant destiné à permettre le passage d'un écrou ou d'une tête de vis et le perçage 9 étant destiné au passage d'une tige filetée de vis, les différents perçages 5 à 9 étant disposés de manière symétrique entre eux sur chaque extrémité. Ainsi, il est possible de réaliser, par exemple, le montage d'un premier élément profilé 2 ou 3 sur un support (non représenté) par l'intermédiaire d'une vis ou d'un boulon fixé dans le perçage 9 dudit premier élément profilé 2 ou 3, le deuxième élément profilé 2 ou 3 pouvant être superposé sur l'extrémité du premier profilé 2 ou 3 avec correspondance de leurs perçages 5 à 9 avec les perçages 9 à 5 du premier profilé, le perçage 8 de plus grand diamètre du deuxième élément profilé 2 ou 3 se superposant à la tête de vis ou autre, ayant servi à la fixation de l'extrémité du premier élément profilé 2 ou 3 en collaboration avec le perçage de plus petit diamètre 9 de ladite extrémité.

Un tel mode de réalisation des extrémités des éléments profilés 2 et 3 permet d'assurer une continuité de fixation de ces éléments profilés lors de leur pose ainsi qu'un montage partiel au sol. Leur fixation définitive sur les supports de la structure ne nécessitent, de ce fait, pas de manipulation complémentaire et/ou de démontage partiel sur leur lieu d'assemblage.

Enfin, du fait d'une disposition parfaitement symétrique des perçages 5 à 9, les éléments profilés 2 et 3 ne présentent plus de sens de pose imposé et sont ainsi plus faciles à mettre en oeuvre.

Les profils 2 et 3 conforme à l'invention, qui sont réalisés par profilage d'une bande de tôle, permettent une adaptation des performances mécaniques aux conditions d'emploi du produit. En effet, du fait de leur forme géométrique et, en particulier, des dimensions des parties constitutives, ils peuvent être optimalisés pour assurer les performances mécaniques nécessaires, tant au niveau de la résistance et de la stabilité, que de la rigidité, tout en étant d'un poids relativement faible.

Par ailleurs, ces profils permettent un assemblage facile en profils multiples, c'est-à-dire par emboîtement de profils de hauteurs différentes, sans création de différences de niveaux ou de décalages. En outre, la possibilité d'emboîtement permet d'assurer une continuité de profils ou un renforcement au niveau d'un ou de plusieurs profils.

Enfin, du fait même de la constitution des profils à partir de tôles pliées, leur assemblage avec d'autres profils, sur un support ou avec des moyens d'écartement ou de liaisonnement, est facilité par la possibilité de mise en oeuvre de vis auto-taraudeuses ou de boulons.

Grâce à l'invention, il est possible de réaliser des structures de support offrant des performances adaptées aux conditions d'emploi spécifiques.

Ainsi, la forme géométrique des profils assure les performances mécaniques optimales, tant au niveau de la résistance et de la stabilité que de la rigidité, par rapport au poids de la matière utilisée. En outre, un assemblage de profils de hauteurs différentes est facilité, de même que la réalisation d'une continuité ou d'un renforcement par emboîtement, ce avec utilisation de hauteurs de profils différentes.

Enfin, l'assemblage de la structure conforme à l'invention est facilité par l'utilisation possible de simples vis auto-taraudeuses et la géométrie des profils favorise l'accrochage de charges diverses.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Structure de support en éléments profilés, destinée à être montée sur des poutres d'infrastructure (1), **caractérisée en ce qu'**elle est essentiellement constituée par des éléments profilés emboîtables (2, 3) présentant des hauteurs différentes et une section transversale en forme de chapeau, constante, l'emboîtement de ces éléments s'effectuant sans création d'un décalage de niveau, les seuls décalages en hauteur étant dus à l'épaisseur de la matière constitutive desdits profils (2 et 3).

2. Structure, suivant la revendication 1, **caractérisée en ce que** les éléments profilés (2 et 3) présentent une section transversale identique en forme de chapeau, ladite section comprenant un plage (21, 31), deux âmes latérales (23, 33) et deux semelles (25, 35), la plage (21, 31) étant pourvue d'au moins un raidisseur (22, 32), les âmes latérales (23, 33) étant également pourvues chacune d'au moins un raidisseur (24, 34), les semelles (25, 35) étant pourvues chacune d'un moyen extérieur de raidissage (26, 36).

3. Structure, suivant la revendication 2, **caractérisée en ce que** la plage (21, 31) est pourvue de deux raidisseurs (22, 32) en forme de nervures longitudinales formant des sillons en U ou en V, ces nervures longitudinales étant disposées près des plis de liaison aux âmes latérales (23, 33).

4. Structure, suivant la revendication 2, **caractérisée en ce que** chaque raidisseur (24, 34) prévu dans les âmes latérales (23, 33) se présente sous forme d'un épaulement ménagé dans lesdites âmes (23, 33).

5. Structure, suivant la revendication 2, **caractérisée en ce que** plusieurs raidisseurs (24, 34) sont prévus sur chaque âme latérale (23, 33).

6. Structure, suivant l'une quelconque des revendications 2 et 5, **caractérisée en ce que** les raidisseurs (24, 34) des âmes latérales (23, 33) présentent, pour tous les profils (2, 3), une distance constante par rapport à la plage (21, 31) correspondante desdits profils (2, 3), les raidisseurs (22, 32) desdites plages (21, 31) étant disposés à intervalles constants et identiques sur celles-ci.

7. Structure, suivant la revendication 2, **caractérisée en ce que** les moyens extérieurs de raidissage (26 36) prévus sur les semelles (25, 35), prolongeant les extrémités des âmes latérales (23, 33) du côté opposé à la plage (21, 31), se présentent sous forme de bords relevés.

8. Structure, suivant la revendication 1, **caractérisée en ce que** chaque profil (2) est pourvu, dans les travées les plus sollicitées, d'un profil de renforcement (3) de longueur variable en fonction du renforcement recherché.

9. Structure, suivant l'une quelconque des revendications 1, 2 et 6, **caractérisée en ce que** chaque extrémité des éléments profilés (2, 3) est pourvue, outre de perçages techniques (5, 6, 7) assurant la continuité entre deux éléments profilés (2, 3), de deux perçages supplémentaires (8, 9), respectivement de plus grand diamètre et de plus faible diamètre, le perçage (8) étant destiné à permettre le passage d'un écrou ou d'une tête de vis et le perçage (9) étant destiné au passage d'une tige filetée de vis, les différents perçages (5, 6, 7, 8, 9) étant disposés de manière symétrique entre eux sur chaque extrémité.

## Claims

1. Supporting structure with profiled elements, mounted on infrastructure girders (1), **characterised in that** it basically consists of profiled elements (2, 3), which fit together, are of different heights and have a constant, cap-shaped cross-section, these elements fitting together without forming a level discrepancy, the only height discrepancies being due to the thickness of the material forming said profiles (2 and 3).

2. Structure according to claim 1, **characterised in that** the profiled elements (2 and 3) have an identical, cap-shaped cross-section, said section comprising a top (21, 31), two sides (23, 33) and two bases (25, 35), the top (21, 31) being provided with at least one stiffening element (22, 32), the sides (23, 33) also each being provided with at least one stiffening element (24, 34), and the bases (25, 35) each being provided with an outer stiffening means (26, 36).

3. Structure according to claim 2, **characterised in that** the top (21, 31) is provided with two stiffening elements (22, 32) in the form of longitudinal ribs forming U or V-shaped grooves, these longitudinal ribs being arranged in proximity to the folds for connecting to the sides (23, 33).

4. Structure according to claim 2, **characterised in that** each stiffening element (24, 34) provided in the sides (23, 33) is in the form of a shoulder formed in said sides (23, 33).

5. Structure according to claim 2, **characterised in that** a plurality of stiffening elements (24, 34) are provided on each side (23, 33).

6. Structure according to any one of claims 2 and 5, **characterised in that** the stiffening elements (24, 34) of the sides (23, 33) are , for all of the profiles (23), at a constant distance from the corresponding top (21, 31) of said profiles (2, 3), the stiffening elements (22, 32) of said tops (21, 31) being arranged on said tops at constant and identical intervals.

7. Structure according to claim 2, **characterised in that** the outer stiffening means (26, 36) provided on the bases (25, 35), extending the ends of the sides (23, 33) from the side remote from the top (21, 31), are in the form of raised edges.

8. Structure according to claim 1, **characterised in that** each profile (2) is provided, in the spans subjected to the highest degree of stress, with a reinforcing profile (3), the length of which varies as a function of the desired reinforcement.

9. Structure according to any one of claims 1, 2 and 6, **characterised in that** each end of the profiled elements (2, 3) is provided, in addition to technical holes (5, 6, 7) providing continuity between two profiled elements (2, 3), with two supplementary holes (8, 9), having a larger diameter and a smaller diameter respectively, the hole (8) being intended to allow the passage of a nut or a screw head and the hole (9) being intended for the passage of a threaded screw shank, the various holes (5, 6, 7, 8, 9) being arranged on each end in a mutually symmetrical manner.

## Patentansprüche

1. Tragwerk aus Profilelementen angeordnet auf Unterbauträgern (1),
**dadurch gekennzeichnet, dass**
dieses im Wesentlichen aus zusammensteckbaren Profilelementen (2, 3) gebildet ist, die unterschiedliche Höhen und einen konstanten die Form eines Hutes aufweisenden Querschnitt besitzen, wobei das Zusammenstecken dieser Elemente ohne Höhenversatz erfolgt und die einzigen Höhenversätze auf die Dicke des Werkstoffes der Profilelemente (2 und 3) zurückzuführen sind.

2. Tragwerk nach Anspruch 1,
**dadurch gekennzeichnet, dass**
die Profilelemente (2, 3) einen identischen Querschnitt der Form eines Hutes aufweisen, wobei der Querschnitt aus einem horizontalen Bereich (21, 31), zwei seitlichen Stegen (23, 33) und zwei Füßen (25, 35) besteht, und der horizontale Bereich (21, 31) mit zumindest einer Verstärkung (22, 32) versehen ist, und die seitlichen Stege (23, 33) ebenso jeweils mit zumindest einer Verstärkung (24, 34) versehen sind und die Füße (25, 35) jeweils mit einem äußeren Mittel zur Verstärkung (26, 36) versehen sind.

3. Tragwerk nach Anspruch 2,
**dadurch gekennzeichnet, dass**
der horizontale Bereich (21, 31) mit zwei Verstärkungen (22, 32) versehen ist, die die Form U- oder V-förmiger Längsrillen aufweisen, wobei diese Längsrillen nahe den Verbindungsstellen zu den seitlichen Stegen (23, 33) angeordnet sind.

4. Tragwerk nach Anspruch 2,
**dadurch gekennzeichnet, dass**
jede Verstärkung (24, 34) für die seitlichen Stege (23, 33) in Form eines in die Stege (23, 33) eingelassenen Vorsprunges angeordnet ist.

5. Tragwerk nach Anspruch 2,
**dadurch gekennzeichnet, dass**
mehrere Verstärkungen (24, 34) auf jedem seitlichen Steg (23, 33) angeordnet sind.

6. Tragwerk nach einem der Ansprüche 2 und 5,
**dadurch gekennzeichnet,**
**dass** die Verstärkungen (24, 34) der seitlichen Stege (23, 33) für alle Profilelemente (2, 3) in Bezug auf den entsprechenden horizontalen Bereich (21, 31) besagter Profilelemente (2, 3) den gleichen Abstand aufweisen, wobei die Verstärkungen (22, 32) besagter horizontaler Bereiche (21, 31) jeweils in gleichen Abständen und identisch angeordnet sind.

7. Tragwerk nach Anspruch 2,
**dadurch gekennzeichnet,**
**dass** die äußeren Mittel zur Verstärkung (26, 36) für die Füße (25, 35) in Verlängerung der dem horizontalen Bereich (21, 31) abgewandten Enden der seitlichen Stege (23, 33) in Form von hochgezogenen Rändern angeordnet sind.

8. Tragwerk nach Anspruch 1,
**dadurch gekennzeichnet,**
**dass** jedes Profilelement (2) in den am stärksten beanspruchten Bereichen für die Verstärkung mit einem in der Länge variabel verstellbaren Verstärkungsprofil (3) versehen ist.

9. Tragwerk nach einem der Ansprüche 1, 2 und 6,
**dadurch gekennzeichnet, dass**
jedes Ende der Profilelemente (2, 3) außer technischen Ausnehmungen (5,6, 7) zur Verbindung von zwei Profilelementen (2, 3) noch mit zwei zusätzlichen Ausnehmungen (8, 9) versehen ist, wobei eine einen größeren Durchmesser und eine einen kleineren Durchmesser aufweist, und die Ausnehmung (8) für die Aufnahme einer Schraubenmutter oder eines Schraubenkopfes angeordnet ist und die Ausnehmung (9) für die Durchführung eines Gewindeschaftes angeordnet ist und die verschiedenen Ausnehmungen (5, 6, 7, 8, 9) in symmetrischer Zuordnung an den jeweiligen Enden der Profilelemente angeordnet sind.
